# EUROPÄISCHE PATENTSCHRIFT

(11) **EP 2 273 077 B1**
(45) Veröffentlichungstag und Bekanntmachung des Hinweises auf die Patenterteilung: **02.11.2011**
(21) Anmeldenummer: 10166020.7
(22) Anmeldetag: 15.06.2010
(51) Int. Cl.: F01L 1/34, F01L 1/344

(54) **Vorrichtung zur Veränderung der relativen Winkellage einer Nockenwelle gegenüber einer Kurbelwelle einer Brennkraftmaschine**
Device for changing the phase of a camshaft relative to a crankshaft of a combustion engine
Dispositif de modification de la phase relative d'un arbre à came par rapport au vilebrequin d'un moteur à combustion interne

(30) Priorität: 25.06.2009 DE 102009034787
(43) Veröffentlichungstag der Anmeldung: 12.01.2011
(73) Patentinhaber: Schaeffler Technologies GmbH & Co. KG, 91074 Herzogenaurach (DE)
(72) Erfinder: Weber, Jürgen, 91058 Erlangen (DE); Krauss, Andreas, 91469 Hagenbüchach (DE)

(56) Entgegenhaltungen:
- EP-A2- 2 034 139
- DE-B3-102005 054 269
- GB-A- 2 437 305
- JP-A- 10 331 614
- US-A1- 2002 152 977

## Beschreibung

### Gebiet der Erfindung

Die Erfindung betrifft eine Vorrichtung zur Veränderung der relativen Winkellage einer Nockenwelle gegenüber einer Kurbelwelle einer Brennkraftmaschine, wobei die Vorrichtung ein von der Kurbelwelle angetriebenes Antriebselement umfasst, das gegenüber der Nockenwelle drehbar gelagert ist, wobei zur Rückholung einer eingestellten Winkelverdrehung zwischen der Nockenwelle und dem Antriebselement in eine Ausgangsposition eine Torsionsfeder zwischen der Nockenwelle und dem Antriebselement wirksam angeordnet ist und wobei die Enden der Torsionsfeder in Ausnehmungen der Nockenwelle und des Antriebselements formschlüssig in Umfangsrichtung unverschieblich angeordnet sind.

### Hintergrund der Erfindung

Nockenwellenverstellvorrichtungen, insbesondere solche, die hydraulisch arbeiten, sind im Stand der Technik hinlänglich bekannt. Beispielsweise sei auf die DE 103 44 816 A1 hingewiesen. In der Vorrichtung ist ein Flügelrad vorhanden, in dem Flügel eingeformt oder angeordnet sind. Die Flügel befinden sich in Hydraulikkammern, die in einem Außenrotor eingearbeitet sind. Durch entsprechende Beaufschlagung der jeweiligen Seite der Hydraulikkammern mit Hydraulikfluid kann eine Verstellung des Innenrotors (mit der Nockenwelle verbunden) relativ zum Außenrotor (mit dem Antriebselement verbunden) zwischen einem "Frühanschtag" und einem "Spätanschtag" erfolgen. Dabei wird der Fluss von Hydrauliköl durch ein elektrisch angesteuertes Wegeventil gesteuert.

Ein Nockenwellenversteller der eingangs genannten Art ist in der DE 10 2005 054 269 B3 offenbart. Mit ihm kann die relative Winkellage zwischen der Kurbel- und der Nockenwelle einer Brennkraftmaschine verändert werden. Ein Antriebselement, das mit der Kurbelwelle mittels eines Treibelements (z. B. Kette) drehfest verbunden ist, verstellt die relative Winkellage zwischen der Kurbel- und der Nockenwelle, wobei wie oben erläutert vorgegangen werden kann. Zur Rückholung einer Verstellung zwischen Kurbel- und Nockenwelle in eine "Null-Lage" wird eine Torsionsfeder eingesetzt, die zwischen der Nockenwelle und dem Antriebselement wirkt. Die Enden der Torsionsfeder müssen dazu formschlüssig in der Nockenwelle und im Antriebselement festgelegt sein.

Als problematisch hat sich dabei folgender Umstand herausgestellt:

Das von der gespannten Torsionsfeder ausgehende Moment zwischen der Nockenwelle (Rotor) und dem Antriebselement (Stator) ist ein Störfaktor bei der (Vor-)Montage der Vorrichtung. Insbesondere sind die automatische Einstellung des Verriegelungsspiels und die Zentrierung der seitlichen Deckel in einer automatischen Montagelinie vor dem Verschrauben der Teile zu nennen, die mit vorgespannter Torsionsfeder nur schwer bzw. ungenau vorgenommen werden können. Allerdings ist die Montage der vorgespannten Torsionsfeder bei den bekannten Konstruktionen zwingend erforderlich.

### Aufgabe der Erfindung

Der vorliegenden Erfindung liegt die Aufgabe zugrunde, eine Vorrichtung der eingangs genannten Art so fortzubilden, dass das genannte Problem der schwierigen Montage der Vorrichtung gelöst wird. Es soll damit möglich werden, insbesondere das Verriegelungsspiel und die Zentrierung der seitlichen Deckel auch in einer automatischen Montagelinie präzise vornehmen zu können. Durch die verbesserte Montagemöglichkeit soll auch eine ökonomischere Montage möglich werden.

### Zusammenfassung der Erfindung

Die **Lösung** dieser Aufgabe durch die Erfindung ist **dadurch gekennzeichnet, dass** an einem ring- oder flanschförmigen Abschnitt des Antriebselements eine Führungskulisse mit einem in Umfangsrichtung veränderlichen Abstand zur Drehachse der Nockenwelle für das Ende der Torsionsfeder angeordnet ist, wobei am Ende der Führungskulisse die Ausnehmung für das Ende der Torsionsfeder angeordnet ist.

Die Führungskulisse weist dabei bevorzugt einen spiralförmigen Verlauf über den Umfang auf. Der Abstand der Führungskulisse zur Drehachse nimmt dabei bevorzugt in Umfangsrichtung auf die Ausnehmung zu ab.

Dabei erstreckt sich die Führungskulisse bevorzugt über einen vorgegebenen ersten Winkelbereich des ring- oder flanschförmigen Abschnitts; dieser erste Winkelbereich erstreckt sich dabei bevorzugt über einen Winkel zwischen 30° und 120°.

An die Führungskulisse kann sich ein Freibereich für das Ende der Torsionsfeder anschließen, der sich über einen zweiten Winkelbereich des ring- oder flanschförmigen Abschnitts erstreckt; dieser zweite Winkelbereich erstreckt sich dabei bevorzugt über einen Winkel zwischen 20° und 90°. Der Freibereich sorgt im noch nicht gespannten Zustand der Torsionsfeder auch bei Fertigungstoleranzen für ein freies Ende der Torsionsfeder.

Die Anlagefläche der Ausnehmung für das Ende der Torsionsfeder erstreckt sich bevorzugt radial. Damit wird eine scharfe Kante im ring- oder flanschförmigen Abschnitt erzeugt, in die das Ende der Torsionsfeder beim Spannvorgang gut einrasten kann.

Der ring- oder flanschförmige Abschnitt schließt sich bevorzugt axial an einen Aufnahmeraum für die Torsionsfeder an und erstreckt sich gegenüber dem Aufnahmeraum radial nach innen.

Der ring- oder flanschförmige Abschnitt kann dabei Bestandteil eines Deckelelements des Antriebselements sein.

Die Torsionsfeder weist vorzugsweise mehrere sich wendelförmig erstreckende Windungen auf.

Die Vorrichtung ist bevorzugt als hydraulische Nockenwellenverstellvorrichtung ausgebildet.

Die vorliegende Erfindung ermöglicht also eine vereinfachte und präzisere Montage der Vorrichtung, da die Torsionsfeder während des Montagevorgangs zunächst noch ungespannt ist und damit die Vorrichtung kraftfrei montiert werden kann. Im ungespannten Zustand der Torsionsfeder kann eine kraftlose Vormontage und Justierung in präziser Weise erfolgen. Der oben genannte Störfaktor ist mithin ausgeschaltet.

Erst nach der Montage der Vorrichtung wird die Torsionsfeder mittels eines geeigneten Montageschwerts gespannt, was sich aufgrund der vorgeschlagenen Führungskulisse in einfacher Weise bewerkstelligen lässt. Dies erfolgt ebenfalls automatisiert. Das Ende der Torsionsfeder rastet nach der Spannung mittels des Montageschwerts in die Ausnehmung ein, so dass der endgültige Montagestatus erreicht ist.

Die Führungskulisse ist bevorzugt in der Flanschseite des Federdeckels der Vorrichtung eingearbeitet und hat einen spiralförmigen Verlauf mit radialer Einengung nach innen. Die Führungskulisse dient als Führung des Endes der Torsionsfeder beim Vorspannen des Federschenkels mit dem genannten Montageschwert in Umfangsrichtung; am Ende des Vorspannweges rastet dann das Ende der Feder in die Ausnehmung ein.

### Kurze Beschreibung der Figuren

In den Zeichnungen ist ein Ausführungsbeispiel der Erfindung dargestellt. Es zeigen:
- Fig. 1: den Radialschnitt durch eine Vorrichtung zur Veränderung der relati- ven Winkellage einer Nockenwelle gegenüber einer Kurbelwelle ei- ner Brennkraftmaschine, also eines Nockenwellenverstellers in Be- triebsposition,
- Fig. 2: in perspektivischer Ansicht einen Deckel des Nockenwellenverstel- lers mit einem ring- oder flanschförmigen Abschnitt, der mit einer Führungskulisse für das Ende einer Torsionsfeder versehen ist,
- Fig. 3: den Deckel gemäß Fig. 2, in Richtung der Drehachse der Nocken- welle betrachtet, wobei ein Ende der Torsionsfeder einmal in unge- spanntem und einmal in gespanntem Zustand skizziert ist, und
- Fig. 4: den ring- oder flanschförmigen Abschnitt des Deckels mit einigen Details, in Richtung der Drehachse der Nockenwelle betrachtet.

### Ausführliche Beschreibung der Figuren

In Fig. 1 ist eine Vorrichtung zur Veränderung der relativen Winkellage einer Nockenwelle 1 gegenüber einer (nicht dargestellten) Kurbelwelle einer Brennkraftmaschine dargestellt. Die Nockenwelle 1 dreht um eine Drehachse D. Wesentlicher Bestandteil der Vorrichtung ist ein Antriebselement 2, in das eine hydraulische Verstelleinrichtung inkorporiert ist, die zwischen einem äußeren Ringteil 14 (Stator), das beispielsweise mit einer Kette mit der Kurbelwelle drehfest verbunden ist, und der Nockenwelle 1 (Rotor) eine Winkelverdrehung bewerkstelligen kann, um in bekannter Weise die Steuerzeiten der Brennkraftmaschine zu beeinflussen.

Das Antriebselement weist seitliche Deckelelemente 13 und 15 auf; das rechts dargestellte und der Nockenwelle 1 zugewandte Deckelelement 13 weist eine hülsenförmige Verlängerung 16 auf, die sich in axiale Richtung erstreckt und einen Aufnahmeraum 12 für eine Torsionsfeder 3 (Dreh-Rückstellfeder) aufweist. Die hülsenförmige Verlängerung 16 wird durch einen ring- oder flanschförmigen Abschnitt 6 axial und radial abgeschlossen. Die Torsionsfeder 3 hat zwei Enden 4 (in Fig. 1 ist nur eines der Enden zu sehen), die formschlüssig und in Umfangsrichtung U unverschieblich einmal am ring- oder flanschförmigen Abschnitt 6 und einmal an der Nockenwelle 1 festgelegt sind, d. h. in einsprechende Ausnehmungen "eingehängt" sind. Hierdurch kann zwischen den beiden Teilen Nockenwelle 1 und Antriebselement eine in Umfangsrichtung wirkende Federkraft erzeugt werden, die den Nockenwellenversteller in eine Null-Lage zurückbringt, wenn dies gewünscht wird.

Die Vorrichtung soll kraftfrei, d. h. bei nicht gespannter Torsionsfeder 3, montiert werden können. Nach der Montage muss die Torsionsfeder 3 dann in einfacher Weise gespannt werden können. Hierfür ist folgende Ausgestaltung vorgesehen:

Wie in der Zusammenschau der Figuren 2 bis 4 gesehen werden kann, weist der ring- oder flanschförmige Abschnitt 6 des Antriebselements 2 und namentlich des Deckelelements 13 eine besondere Form auf, was die Ausbildung der radial innenliegenden Stirnfläche des ring- oder flanschförmigen Abschnitt 6 anbelangt. Wie am besten in Fig. 4 gesehen werden kann, ist über einen ersten Winkelbereich 8 eine Führungskulisse 7 ausgebildet, die eine radial nach innen weisende Oberfläche hat, wobei sich der Abstand R von der Drehachse D in Umfangsrichtung U verändert, und zwar in Richtung auf eine Ausnehmung 5 hin abnimmt. Die Ausnehmung 5 ist als Einschnitt in den stegartig ausgebildeten Abschnitt 6 ausgeführt, wobei eine Anlagefläche 11 ausgeformt ist, die sich in radiale Richtung erstreckt und eine Anlage für das eine Ende 4 der Torsionsfeder 3 bildet. An den ersten Winkelbereich 8 schließt sich ein zweiter Winkelbereich 10 an, über den ein Freibereich 9 ausgebildet ist, d. h. eine Rücknahme des stegförmig ausgebildeten Abschnitts 6.

Während innerhalb des zweiten Winkelbereichs 10 das Ende 4 der Torsionsfeder 3 in Umfangsrichtung frei ist, läuft es im Bereich der Führungskulisse 7 an dieser an und wird radial nach innen gedrückt, je weiter es in Umfangsrichtung U auf die Ausnehmung 5 zu verschoben wird. Erreicht das Ende 4 der Torsionsfeder 3 die Ausnehmung 5, rastet es in diese ein.

Dies ist insbesondere in Fig. 3 illustriert. Dort ist zu sehen, wie das eine Ende 4 der Torsionsfeder 4 (das andere Ende 4 ist bereits in der in Fig. 1 skizzierten festgelegten Lage an der Nockenwelle) zunächst in einer Stellung 4' ist (ungespannte Lage), die nach der Montage der Vorrichtung, jedoch noch vor der Spannung der Torsionsfeder vorliegt. Dann wird das Ende 4' mit einem (nicht dargestellten) Montageschwert in Pfeilrichtung in die Stellung 4 verschoben. Demgemäß läuft das Ende 4 nach dem Passieren des Freibereichs 9 an der Führungskulisse 7 an, wird radial nach innen gedrückt und rastet nach dem entsprechenden Verdrehwinkel in die Ausnehmung 5 ein; damit ist der Spannvorgang abgeschlossen.

Die vorgeschlagene Vorrichtung stellt also ein spiralartiges Führungsprofil (Führungskulisse 7) für den Federschenkel (Ende 4 der Torsionsfeder 3) mit einer Einrastungsstufe (Ausnehmung 5) zur Verfügung. Ein freies Segment (Freiberiech 9) am ring- oder flanschförmigen Abschnitt 6 ermöglicht die kraftfreie Vormontage des Nockenwellenverstellers ohne den Störfaktor der Torsionsfederkraft. Der Freibereich 9 ist dabei groß genug ausgebildet, um Fertigungstoleranzen der Torsionsfeder 3 insofern zu berücksichtigen, als dass während der Vormontage das freie Ende 4 der Torsionsfeder 3 immer im Freibereich 9 liegt.

### Bezugszeichenliste

- 1: Nockenwelle
- 2: Antriebselement
- 3: Torsionsfeder
- 4: Ende der Torsionsfeder (in gespannter Lage)
- 4': Ende der Torsionsfeder (in ungespannter Lage)
- 5: Ausnehmung
- 6: ring- oder flanschförmiger Abschnitt
- 7: Führungskulisse
- 8: erster Winkelbereich
- 9: Freibereich
- 10: zweiter Winkelbereich
- 11: Anlagefläche
- 12: Aufnahmeraum
- 13: Deckelelement
- 14: Ringteil
- 15: Deckelelement
- 16: hülsenförmige Verlängerung

- U: Umfangsrichtung
- D: Drehachse
- R: Abstand zur Drehachse (Radius)

## Patentansprüche

1. Vorrichtung zur Veränderung der relativen Winkellage einer Nockenwelle (1) gegenüber einer Kurbelwelle einer Brennkraftmaschine, wobei die Vorrichtung ein von der Kurbelwelle angetriebenes Antriebselement (2) umfasst, das gegenüber der Nockenwelle (1) drehbar gelagert ist, wobei zur Rückholung einer eingestellten Winkelverdrehung zwischen der Nockenwelle (1) und dem Antriebselement (2) in eine Ausgangsposition eine Torsionsfeder (3) zwischen der Nockenwelle (1) und dem Antriebselement (2) wirksam angeordnet ist und wobei die Enden (4) der Torsionsfeder (3) in Ausnehmungen (5) der Nockenwelle (1) und des Antriebselements (2) formschlüssig in Umfangsrichtung (U) unverschieblich angeordnet sind, **dadurch gekennzeichnet, dass** an einem ring- oder flanschförmigen Abschnitt (6) des Antriebselements (2) eine Führungskulisse (7) mit einem in Umfangsrichtung (U) veränderlichen Abstand (R) zur Drehachse (D) der Nockenwelle (1) für das Ende (4) der Torsionsfeder (3) angeordnet ist, wobei am Ende der Führungskulisse (7) die Ausnehmung (5) für das Ende (4) der Torsionsfeder (3) angeordnet ist.

2. Vorrichtung nach Anspruch 1, **dadurch gekennzeichnet, dass** die Führungskulisse (7) einen spiralförmigen Verlauf über den Umfang aufweist.

3. Vorrichtung nach Anspruch 1, **dadurch gekennzeichnet, dass** der Abstand (R) der Führungskulisse (7) zur Drehachse (D) in Umfangsrichtung (U) auf die Ausnehmung (5) zu abnimmt.

4. Vorrichtung nach Anspruch 1, **dadurch gekennzeichnet, dass** die Führungskulisse (7) sich über einen vorgegebenen ersten Winkelbereich (8) des ring- oder flanschförmigen Abschnitts (6) erstreckt.

5. Vorrichtung nach Anspruch 4, **dadurch gekennzeichnet, dass** sich der erste Winkelbereich (8) über einen Winkel zwischen 30° und 120° erstreckt.

6. Vorrichtung nach Anspruch 4, **dadurch gekennzeichnet, dass** sich an die Führungskulisse (7) ein Freibereich (9) für das Ende (4) der Torsionsfeder (3) anschließt, der sich über einen zweiten Winkelbereich (10) des ring- oder flanschförmigen Abschnitts (6) erstreckt.

7. Vorrichtung nach Anspruch 6, **dadurch gekennzeichnet, dass** sich der zweite Winkelbereich (10) über einen Winkel zwischen 20° und 90° erstreckt.

8. Vorrichtung nach Anspruch 1, **dadurch gekennzeichnet, dass** sich die Anlagefläche (11) der Ausnehmung (5) für das Ende (4) der Torsionsfeder (3) radial erstreckt.

9. Vorrichtung nach Anspruch 1, **dadurch gekennzeichnet, dass** sich der ring- oder flanschförmige Abschnitt (6) axial an einen Aufnahmeraum (12) für die Torsionsfeder (3) anschließt und sich gegenüber dem Aufnahmeraum (12) radial nach innen erstreckt.

10. Vorrichtung nach Anspruch 1, **dadurch gekennzeichnet, dass** der ring-oder flanschförmige Abschnitt (6) Bestandteil eines Deckelelements (13) des Antriebselements (2) ist.

11. Vorrichtung nach Anspruch 1, **dadurch gekennzeichnet, dass** die Torsionsfeder (3) mehrere sich wendelförmig erstreckende Windungen aufweist.

12. Vorrichtung nach Anspruch 1, **dadurch gekennzeichnet, dass** sie als hydraulische Nockenwellenverstellvorrichtung ausgebildet ist.

## Claims

1. Apparatus for changing the relative angular position of a camshaft (1) with respect to a crankshaft of an internal combustion engine, the apparatus comprising a drive element (2) which is driven by the crankshaft and is mounted such that it can be rotated with respect to the camshaft (1), a torsion spring (3) being arranged actively between the camshaft (1) and the drive element (2) in order to restore a set angular rotation between the camshaft (1) and the drive element (2) into an initial position, and the ends (4) of the torsion spring (3) being arranged in a positively locking manner in recesses (5) of the camshaft (1) and the drive element (2) such that the said ends (4) cannot be displaced in the circumferential direction (U), **characterized in that** a guide slot (7) for the end (4) of the torsion spring (3) is arranged on an annular or flange-shaped section (6) of the drive element (2) at a variable spacing (R) in the circumferential direction (U) from the rotational axis (D) of the camshaft (1), the recess (5) for the end (4) of the torsion spring (3) being arranged at the end of the guide slot (7).

2. Apparatus according to Claim 1, **characterized in that** the guide slot (7) has a spiral course over the circumference.

3. Apparatus according to Claim 1, **characterized in that** the spacing (R) of the guide slot (7) from the rotational axis (D) decreases in the circumferential direction (U) towards the recess (5).

4. Apparatus according to Claim 1, **characterized in that** the guide slot (7) extends over a predefined first angular region (8) of the annular or flange-shaped section (6).

5. Apparatus according to Claim 4, **characterized in that** the first angular region (8) extends over an angle between 30° and 120°.

6. Apparatus according to Claim 4, **characterized in that** a free region (9) for the end (4) of the torsion spring (3) adjoins the guide slot (7), which free region (9) extends over a second angular region (10) of the annular or flange-shaped section (6).

7. Apparatus according to Claim 6, **characterized in that** the second angular region (10) extends over an angle between 20° and 90°.

8. Apparatus according to Claim 1, **characterized in that** the bearing face (11) of the recess (5) for the end (4) of the torsion spring (3) extends radially.

9. Apparatus according to Claim 1, **characterized in that** the annular or flange-shaped section (6) axially adjoins a receiving space (12) for the torsion spring (3) and extends radially to the inside with respect to the receiving space (12).

10. Apparatus according to Claim 1, **characterized in that** the annular or flange-shaped section (6) is a constituent part of a cover element (13) of the drive element (2).

11. Apparatus according to Claim 1, **characterized in that** the torsion spring (3) has a plurality of helically extending windings.

12. Apparatus according to Claim 1, **characterized in that** it is configured as a hydraulic camshaft adjusting apparatus.

## Revendications

1. Dispositif pour modifier la phase relative d'un arbre à came (1) par rapport à un vilebrequin d'un moteur à combustion interne, dans lequel le dispositif comprend un élément d'entraînement (2) entraîné par le vilebrequin, lequel est monté à rotation par rapport au vilebrequin (1), un ressort de torsion (3) étant disposé activement entre l'arbre à came (1) et l'élément d'entraînement (2) pour rappeler une rotation angulaire ajustée entre l'arbre à came (1) et l'élément d'entraînement (2) dans une position de départ, et les extrémités (4) du ressort de torsion (3) étant disposées dans des évidements (5) de l'arbre à came (1) et de l'élément d'entraînement (2) par engagement par correspondance géométrique de manière immobile dans la direction périphérique (U), **caractérisé en ce que** sur une portion (6) en forme de bague ou de bride de l'élément d'entraînement (2), est disposée une coulisse de guidage (7) à une distance (R) variable dans la direction périphérique (U) par rapport à l'axe de rotation (D) de l'arbre à came (1) pour l'extrémité (4) du ressort de torsion (3), l'évidement (5) pour l'extrémité (4) du ressort de torsion (3) étant disposé à l'extrémité de la coulisse de guidage (7).

2. Dispositif selon la revendication 1, **caractérisé en ce que** la coulisse de guidage (7) présente une allure en forme de spirale sur la périphérie.

3. Dispositif selon la revendication 1, **caractérisé en ce que** la distance (R) de la coulisse de guidage (7) à l'axe de rotation (D) diminue dans la direction périphérique (U) vers l'évidement (5).

4. Dispositif selon la revendication 1, **caractérisé en ce que** la coulisse de guidage (7) s'étend sur une première région angulaire prédéterminée (8) de la portion (6) en forme de bague ou de bride.

5. Dispositif selon la revendication 4, **caractérisé en ce que** la première région angulaire (8) s'étend sur une plage angulaire comprise entre 30° et 120°.

6. Dispositif selon la revendication 4, **caractérisé en ce qu'**une région libre (9) pour l'extrémité (4) du ressort de torsion (3) se raccorde à la coulisse de guidage (7), laquelle région libre s'étend sur une deuxième région angulaire (10) de la portion (6) en forme de bague ou de bride.

7. Dispositif selon la revendication 6, **caractérisé en ce que** la deuxième région angulaire (10) s'étend sur une plage angulaire comprise entre 20° et 90°.

8. Dispositif selon la revendication 1, **caractérisé en ce que** la face d'appui (11) de l'évidement (5) pour l'extrémité (4) du ressort de torsion (3) s'étend radialement.

9. Dispositif selon la revendication 1, **caractérisé en ce que** la portion (6) en forme de bague ou de bride se raccorde axialement à un espace de réception (12) pour le ressort de torsion (3) et s'étend radialement vers l'intérieur par rapport à l'espace de réception (12).

10. Dispositif selon la revendication 1, **caractérisé en ce que** la portion (6) en forme de bague ou de bride fait partie d'un élément de couvercle (13) de l'élément d'entraînement (2).

11. Dispositif selon la revendication 1, **caractérisé en ce que** le ressort de torsion (3) présente plusieurs enroulements s'étendant en forme d'hélice.

12. Dispositif selon la revendication 1, **caractérisé en ce qu'**il est réalisé sous forme de dispositif de déphasage d'arbre à came hydraulique.
